# EUROPÄISCHE PATENTSCHRIFT

(11) **EP 0 885 695 B1**
(45) Veröffentlichungstag und Bekanntmachung des Hinweises auf die Patenterteilung: **16.04.2003**
(21) Anmeldenummer: 98890168.2
(22) Anmeldetag: 03.06.1998
(51) Int. Cl.: B23Q 5/033, B25D 9/14

(54) **Schlaggerät mit einer Einrichtung zum Umsteuern der Druckbeaufschlagung des Schlagkolbens**
Percussion apparatus with a device for reversing the pressure on the piston
Appareil à percussions avec un dispositif de renversement de la pression sur le piston

(30) Priorität: 13.06.1997 AT 103097
(43) Veröffentlichungstag der Anmeldung: 23.12.1998
(73) Patentinhaber: Böhler Baugeräte GmbH & Co KG, 8605 Kapfenberg (AT)
(72) Erfinder: Auer, Anton, 9313 St. Georgen am Längsee (AT); Garger, Erwin, 8605 Kapfenberg (AT); Hasewend, Gerhard, 8605 Parschlug (AT)
(74) Vertreter: Wildhack, Helmut, Dipl.-Ing. Dr.

(56) Entgegenhaltungen:
- EP-A- 0 150 170
- JP-A- 58 099 566
- JP-A- 58 113 670
- JP-A- 61 024 880

## Beschreibung

Die Erfindung betrifft ein Schlaggerät, insbesondere einen pneumatischen Hammer mit einer Einrichtung zum Umsteuem der Druckbeaufschlagung eines in einem Gehäuse bzw. Arbeitszylinders eines Schlaggerätes, insbesondere eines pneumatischen Hammers, hin- und herbewegbaren Schlagkolbens, welcher mit einem Werkzeug zusammenwirkt, wobei die Arbeitskammem im Arbeitszylinder durch ein Steuermittel bzw. einen Ventilkörper mit zwei Dichtsitzen über nachgeordnete Zuleitungskanäle abwechselnd mit einer Druckquelle verbindbar sind.

Druckbeaufschlagte, beispielsweise pneumatische Schlagwerkzeuge, weisen im wesentlichen einen in einem Arbeitszylinder hin-und herbewegbaren Schlagkolben auf, der direkt oder indirekt über ein Zwischenteil mit zumindest einem Werkzeug zusammenwirkt. Dabei wird jeweils bei bzw. vor Erreichen einer zum Beispiel der oberen Totpunktlage des Kolbens im Arbeitszylinder der darüber befindliche Raum mit einer Druckquelle verbunden und derart durch eine Druckbeaufschlagung die Kolbenbewegung für die Hübe, zum Beispiel den Schlaghub, bewirkt. In der bzw. vor der unteren Totpunktlage des Kolbens, in welcher dieser die Schlagarbeit an das Werkzeug abgibt, erfolgt ein Abbau des Druckes in der Arbeitskammer für den Schlaghub und eine Druckbeaufschlagung der Rückhubkammer im Arbeitszylinder, wodurch der Kolben wieder zur oberen Totpunktlage gebracht und für einen weiteren Schlaghub bereitgestellt wird.

Für eine Umsteuerung der Druckbeaufschlagung bzw. ein wechselweises Verbinden der Arbeitskammem für den Schlag- und den Rückhub des Kolbens mit der Druckquelle sind im System selbsttätig bewegbare Steuermittel bzw. Ventilkörper mit jeweils zwei alternativ wirksamen Dichtsitzen bekannt, wobei die Umsteuerung durch eine durch den Kolben beim Überstreichen mindestens einer Auspufföffnung im Arbeitszylinder bewirkten Druckminderung in der jeweils gegenüberliegenden Arbeitskammer erfolgt.

Schlaggeräte, insbesondere pneumatische Hammer haben einen sehr weiten Einsatzbereich, sollen dabei aus wirtschaftlichen Gründen einen möglichst geringen Energieverbrauch, also Druckmittelverbrauch, bezogen auf die Schlagleistung aufweisen und eine hohe Lebensdauer im rauhen Betrieb bei geringsten Wartungserfordemissen besitzen. Eine einfache und robuste Ausbildung der bewegten Teile, vor allem jenes der Einrichtung zum Umsteuern der Druckbeaufschlagung des Kolbens, ist von besonderer Wichtigkeit, wobei deren geringstmöglicher Verschleiß und eine hohe Funktionssicherheit große Bedeutung haben. Weiters sind strömungstechnische Faktoren bedeutungsvoll, weil nach dem Umsteuern unmittelbar eine volle Druckbeaufschlagung der Arbeitskammern, insbesondere jener für den Schlaghub des Kolbens, gefordert ist, um die Schlagenergie zu maximieren.

All die an eine Einrichtung zum Umsteuern der Druckbeaufschlagung des Schlagkolbens gerichteten technischen Forderungen sind nur schwer zu koordinieren bzw. gleichzeitig zu erfüllen.

Aus der AT 392 752 B ist beispielsweise ein ringförmiges Ventilverschlußglied für einen pneumatischen Hammer bekannt geworden, welches in seiner Lage mit Spiel in Richtung quer zur Arbeitszylinderaxe beweglich gehalten wird und einen größeren Durchmesser als die Zylinderaußenfläche mit den Steueröffnungen für die Druckluftzufuhr aufweist. Ein derartiges Ventilverschlußglied kann bei ausreichender Wartung und Reinigung die an dieses gestellten Umsteuerungsanforderungen durchaus erfüllen, jedoch ist bei tiefen Temperaturen und zähen Schmiermitteln die Gefahr des Hängenbleibens gegeben. Einen weiteren Nachteil dieser Bauart stellt ein höherer Strömungswiderstand beim Druckmittelfluß und ein langsamer Druckabbau bzw. Aufbau in den Arbeitskammern dar. Sogenannte Plättchensteuerungen haben einen scheibenförmigen Dichtkörper bzw. ein derartig geformtes Steuermittel auf, welcher bzw. welches alternativ an den den Stirnflächen gegenüberliegenden Dichtflächen anlegbar ist. Derarte Umsteuereinrichtungen weisen zumeist eine komplizierte Bauart mit aufwendig auszuführenden Strömungskanalformen für das Druckmedium auf und besitzen eine Neigung zu Prellschwingungen des Dichtplättchens.

Aufgabe der Erfindung ist es nun, die Nachteile der zum Stand der Technik zu zählenden Einrichtungen zum Umsteuern der Druckbeaufschlagung in einem Schlaggerät zu beseitigen und eine solche zu schaffen, welche einen einfachen Aufbau sowie eine hohe Funktions- und Betriebssicherheit bei rauhen Betriebsbedingungen aufweist und strömungstechnisch eine Maximierung der Schlagenergie des Kolbens bei geringstem Druckmittelverbrauch sicherstellt.

Diese Aufgabe wird bei einer gattungsgemäßen Einrichtung erfindungsgemäß dadurch gelöst, daß das Steuermittel die Form einer Kugel aufweist.

Die mit der Erfindung erzielten Vorteile sind im wesentlichen darin zu sehen, daß bei einer Öffnung des Ventiles bzw. bei einem Abheben des kugelförmigen Steuermittels vom Ventilsitz ein geringerer Weg genügt, um einen wirkungsvollen Strömungsquerschnitt freizustellen. Dabei ist auch, wie gefunden wurde, die Kugelform des Steuermittels strömungstechnisch besonders vorteilhaft, weil eine Verwirbelung des strömenden Druckmittels, welche hohe Druckverluste bewirken kann, wesentlich verringert ist.

Eine Kugelform bedingt, bezogen auf die Oberfläche, die höchste Masse eines Körpers. Steuermittel bzw. Ventilkörper in einem Schlaggerät sollen jedoch, um hohe Umsteuergeschwindigkeiten zu erreichen und die Schlagbelastung der Ventilsitze klein zu halten, eine geringstmögliche Masse besitzen. Von der Fachwelt wurde aus obigen Gründen eine Verwendung von schweren, insbesondere kugelförmigen Steuermitteln bzw. Ventilkörpern als höchst nachteilig angesehen und die Entwicklungen auf leichte plättchen- oder ringförmige Ventilkörper, welche mit großflächigen Dichtsitzen zusammenwirken, ausgerichtet. Es hat sich jedoch vollkommen überraschend gezeigt, daß die Dichtflächenbelastung bei kugelförmigen Steuermitteln keinerlei vergrößerten Verschleiß bewirkt, hingegen wesentlich betriebssicherer bei Extrembedingungen, zum Beispiel bei Kälte sowie schlechten Arbeitsbedingungen ohne Wartung und dergleichen, ist und Vorteile hinsichtlich eines geringen Druckmittelverbrauches bei erhöhter Schlagenergie des Kolbens besitzt.

Sowohl für eine Minimierung des Verschleisses als auch für eine höchstmögliche Umsteuergeschwindigkeit sowie im Hinblick auf eine Druckmittelströmung ist es weiter von Vorteil, wenn die Wirkfläche der Dichtsitze die Form der Mantelfläche eines Kreiskegelstumpfes oder einer Kugelschichte aufweist und daß der Durchmesser der Dichtsitze und jener des kugelförmigen Steuermittels jeweils derart bemessen sind, daß die kreisförmige Dichtlinie bzw. die dergleichen Berührungslinie des Steuermittels in einem Bereich mit einem Abstand von mindestens 0,02mal den Durchmesser des Steuermittels zwischen in Axrichtung der oberen und der unteren Begrenzung der Wirkfläch der Dichtsitze ausbildbar ist.

Besonders günstige Strömungsverhältnisse für das Druckmedium bei geringen Öffnungswegen des Ventilkörpers können erreicht werden, wenn der mitteler Durchmesser der Dichtsitze einen Wert von 0,86 bis 0,55mal, vorzugsweise 0,82 bis 0,68mal, den Durchmesser des kugelförmigen Steuermittels aufweist.

Wenn, wie gemäß einer weiteren Variante vorteilhaft vorgesehen, im geöffenten Zustand die Oberfläche des kugelförmigen Steuermittels und die Wirkfläche der jeweiligen Dichtsitze im Bereich der Dichtlinie einen Abstand von mindestens 0,011 bis höchstens 0,11, vorzugsweise von 0,04 bis 0,06mal den Durchmesser des Steuermittels aufweisen, kann auch bei hohen Energien des Druckmediums die kinetische Energie des Kugelkörpers beim Umsteuern derartig klein gehalten werden, daß kein die Haltbarkeit der Umsteuereinrichtung mindernde Verschleiß der Dichtsitze gefördert wird.

Alternativ kann das kugelförmige Steuermittel ein Gewicht von weniger als 7,8 Gramm, vorzugsweise weniger als 4,9 Gramm, je Kubikzentimeter Kugelvolumen aufweisen, wodurch die Umsteuergeschwindigkeit vergrößert werden kann und die Umsteuerfunktion des Ventilkörpers auch bei unterschiedlichen Drücken des Druckmediums gesichert ist.

Insbesondere wenn das kugelförmige Steuermittel aus Kunststoff gebildet ist, können die Vorteile der Erfindung in ihren Ausgestaltungen besonders effizient genützt werden.

In einem Schlaggerät, insbesondere in einem pneumatischen Hammer, kann es im Hinblick auf eine hohe Verfügbarkeit und eine Reparatur- bzw. Servicefreundlichkeit günstig sein, wenn diese Umsteuereinrichtung als eigenes Bauelement ausgeführt und in das Schlaggerät eingesetzt ist. Durch einfaches Austauschen des Elementes ist es dadurch möglich, in kürzester Zeit eine Betriebsbereitschaft wieder herzustellen. Dabei ist es aus strömungstechnischen Gründen, aber insbesondere auch des raschen und einfachen Einbaues wegen von großem Vorteil, wenn die Umsteuereinrichtung als ein im wesentlichen scheibenförmiges Bauelement mit umfänglich einer den Zuleitungskanal zur Arbeitskammer für den Rückhub des Schlagkolbens teilweise bildende Ausnehmung ausgeführt ist, wobei die Verbindungskanalteile zur Druckquelle und zur Arbeitskammer für den Schlaghub des Schlagkolbens im wesentlichen jeweils in Axrichtung aus dem Bauelement austreten.
Alternativ kann auch vorgesehen sein, daß diese Umsteuereinrichtung zumindest teilweise durch den mit dem Arbeitszylinder verbundenen, dem Werkzeug gegenüberliegenden Teil des Schlaggerätes gebildet ist. Diese integrierte Ausführungsform der Umsteuereinrichtung, zum Beispiel im Griffteil eines Hammers, kann kostengünstig sein und bietet eine gegebenenfalls günstige undloder erforderliche Verkürzung der Baulänge des Schlaggerätes.

Im folgenden wird die Erfindung anhand von lediglich einen Ausführungsweg darstellenden Zeichnungen näher erläutert.
Es zeigen:
- Fig. 1 :: Einen Preßlufthammer A im Längsschnitt
- Fig. 2 :: Einen Querschnitt ( A-A) des Hammers gemäß Fig. 1
- Fig. 3:: Eine Umsteuereinrichtung mit kugelförmigem Steuermittel schematisch
- Fig. 4:: Einen Ausschnitt aus einem Preßlufthammer, in dem die Umsteuereinrichtung als Bauelement ausgebildet ist.
- Fig. 5:: Eine Umsteuereinrichtung integriert im Griffkörper eines Preßlufthammers

Fig. 1 zeigt einen für eine zweiarmige Bedienung vorgesehenen Preßlufthammer A, der von einer Druckquelle D durch einen seitlichen Anschluß zu versorgen ist Der Hammer A besitzt in Längsaxrichtung einen Arbeitszylinder 2, in welchem ein Schlagkolben 21, welcher mit einem Werkzeug 3 zusammenwirkt, durch ein von der Druckquelle D bereitgestelltes vorgespanntes Druckmedium gegebenenfalls durch Druckluft hin-und herbewegbar ist. Mittels eines Schaltventiles mit einem Schaltventilkörper 5 kann anforderungsgemäß eine Einrichtung 1 zum Umsteuern mit der Druckluftquelle D verbunden werden. Die Einrichtung 1 für ein Umsteuern der Druckbeaufschlagung des Schlagkolbens ist mit einem kugelförmigen Steuermittel 11 ausgerüstet, welches alternativ bzw. entweder über mindestens einen Zuleitungskanal 41 direkt die Druckquelle D mit einer Arbeitskammer 22 für einen Schlaghub oder mittels eines im wesentlichen zum Arbeitszylinder 2 axparallelen Zuleitungskanal 42 die Druckquelle D mit einer Arbeitskammer 23 für den Rückhub des Kolbens 21 verbindet.

Aus Fig. 2 ist gemäß Schnitt (A-A) von Fig. 1 ein Einbau einer Umsteuereinrichtung 1 mit dem kugelförmigen Steuermittel 11 und den Zuleitungskanälen 41 und 42 für die Arbeitskammem zu ersehen

In Fig. 3 ist ein zentraler Teil einer Einrichtung 1 zum Umsteuern einer Druckbeaufschlagung eines Arbeitskolbens dargestellt. Von einer Druckquelle D erfolgt durch ein Absinken des Druckes in Richtung D2 ein Andrücken eines kugelförmigen Steuermittels 11 an einen Dichtsitz 12 unter Ausbildung einer ringförmigen Dichtlinie 14. Gegenüberliegend ist zwischen einem Dichtsitz 13 mit einer Wirkfläche 131 und der Oberfläche des kugelförmigen Steuermittels 11 ein Spalt für eine Strömung des Druckmediums in Richtung D1 bzw. für eine Druckbeaufschlagung einer eben dort befindlichen Arbeitskammer gebildet. Die Wirkflächen 121, 131 der Dichtsitze 12, 13 weisen die Form einer Mantelfläche eines Kreiskegelstumpfes oder einer Kugelschichte auf, wobei die jeweils vom Steuermittel 11 gebildete Dichtlinie 14 im Eingriff zwischen deren oberer und unterer Begrenzung angeordnet ist. Wird also erfindungsgemäß beim Bau einer Umsteuereinrichtung eine Dichtlinie an der unteren Begrenzung 142 der Wirkfläche 131 im Dichtsitz 13 vorgesehen, so ist auch bei Langzeitverschleiß und Verschiebung der Dichtlinie zur oberen Begrenzung 141 eine hohe Lebensdauer der Umsteuereinrichtung sichergestellt.

Fig. 4 zeigt einen Preßlufthammeroberteil A im Längsschnitt. Die Einrichtung 1 zum Umsteuern der Druckbeaufschlagung des Schlagkolbens im Arbeitszylinder 2 ist im wesentlichen als scheibenförmiges Bauelement ausgebildet. Eine durch einen Schaltventilkörper 5 freigegebene Druckmittelbereitstellung erfolgt an einer Stimseite der Einrichtung und wird durch mindestens eine Ausnehmung in Axrichtung in den Umsteuerraum weitergebracht. Ein kugelförmiges Steuermittel ist zwischen Dichtsitzen, welche im wesentlichen quer zur Axrichtung angeordnet sind, wirksam, wobei der Zuleitungskanal 41 zur Arbeitskammer 22 für den Schlaghub des Kolbens durch eine Umlenkung in der Umsteuereinrichtung 1 diese in Axrichtung verläßt. Die Druckmittelbereitstellung für den Rückhub erfolgt im Umsteuerelement 1 mittels einer Bohrung radial von einem Dichtsitz in eine umfängliche Ausnehmung 42 und durch einen Zuleitungskanal zur betreffenden Arbeitskammer. Durch diese Ausführungsform der Umsteuervorrichtung 1 ist nicht nur eine effiziente und verbesserte Druckbeaufschlagung eines Schlagkolbens beim Arbeitshub des Schlaggerätes gegeben, sondern es kann auch auf einfache Weise die Umsteuereinrichtung bzw. das scheibenförmige Bauelement störungsfrei in jeder Verdrehlage montiert und gegebenenfalls ersetzt werden.

Aus Fig. 5 geht eine Einrichtung zum Umsteuem der Druckbeaufschlagung eines Schlagkolbens in einem Drucklufthammer A hervor, bei welcher ein Steuermittel 11 im wesentlichen durch einen Einschraubteil im Griffkörper mit einem Abstand zwischen den Dichtsitzen, die als Zuleitungskanäle 41 und 42 zu den Arbeitskammem weitergeführt sind, gehalten ist. Eine Druckmittelzufuhr D in den Umsteuerraum erfolgt quer zur Bewegung des Steuermittels.

## Patentansprüche

1. Schlaggerät, insbesondere pneumatischer Hammer mit einer Einrichtung (1) zum Umsteuern der Druckbeaufschlagung eines in einem Gehäuse bzw. Arbeitszylinder (2) eines Schlaggerätes (A), insbesondere eines pneumatischen Hammers, hin- und herbewegbaren Schlagkolbens (21), welcher mit einem Werkzeug (3) zusammenwirkt, wobei die Arbeitskammem (22, 23) im Arbeitszylinder (2) durch ein Steuermittel (11) und einem das Steuermittel (11) aufnahmenden Ventilkörper mit zwei Dichtsitzen (12.13) über nachgeordnete Zuleitungskanäle (41, 42) abwechselnd mit einer Druckquelle verbindbar sind, **dadurch gekennzeichnet, daß** das Steuermittel (11) die Form einer Kugel aufweist.

2. Schlaggerät, insbesondere pneumatischer Hammer mit einer Einrichtung nach Anspruch 1, **dadurch gekennzeichnet, daß** die Wirkfläche (121,131) der Dichtsitze (12,13) die Form der Mantelfläche eines Kreiskegelstumpfes oder einer Kugelschichte aufweist und daß der Durchmesser der Dichtsitze (12,13) und jener des kugelförmigen Steuermittels (11) jeweils derart bemessen sind, daß die kreisförmige Dichtlinie (14) bzw. die dergleichen Berührungslinie des Steuermittels (11) im Dichtsitz (12,13) in einem Bereich mit einem Abstand von mindestens 0,02mal den Durchmesser des Steuermittels (11), zwischen in Axrichtung der oberen (141) und der unteren (142) Begrenzung der Wirkfläche (131) der Dichtsitze (12,13) ausbildbar ist.

3. Schlaggerät, insbesondere pneumatischer Hammer mit einer Einrichtung nach Anspruch 1 oder 2, **dadurch gekennzeichnet, daß** der mittlere Durchmesser der Dichtsitze ( 12,13) einen Wert von 0,86 bis 0,55mal, vorzugsweise 0,82 bis 0,68mal, den Durchmesser des kugelförmigen Steuermittels (11) aufweist.

4. Schlaggerät, insbesondere pneumatischer Hammer mit einer Einrichtung nach einem der Ansprüche 1 bis 3, **dadurch gekennzeichnet, daß** im geöffenten Zustand die Oberfläche des kugelförmigen Steuermittels (11) und die Wirkfläche der jeweiligen Dichtsitze im Bereich der Dichtlinie (14) einen Abstand von mindestens 0,011 bis höchstens 0,11, vorzugsweise von 0,04 bis 0,06mal den Durchmesser des Steuermittels (11) aufweist.

5. Schlaggerät, insbesondere pneumatischer Hammer mit einer Einrichtung nach einem der Ansprüche 1 bis 4, **dadurch gekennzeichnet, daß** das kugelförmige Steuermittel (11) ein Gewicht von weniger als 7,8 Gramm, vorzugsweise weniger als 4,9 Gramm, je Kubikzentimeter Kugelvolumen aufweist.

6. Schlaggerät, pneumatischer Hammer mit einer insbesondere Einrichtung nach einem der Ansprüche 1 bis 5, **dadurch gekennzeichnet, daß** das kugelförmige Steuermittel (11) aus Kunststoff gebildet ist.

7. Schlagerrät, insbesondere pneumatischer Hammer mit einer Einrichtung nach einem der Ansprüche 1 bis 6, **dadurch gekennzeichnet, daß** diese Umsteuereinrichtung (1) als eigenes Bauelement ausgeführt und in das Schlaggerät eingesetzt ist.

8. Schlagerrät, insbesondere pneumatischer Hammer mit einer Einrichtung nach einem der Ansprüche 1 bis 7, **dadurch gekennzeichnet, daß** die Umsteuereinrichtung (1) als ein im wesentlichen scheibenförmiges Bauelement, mit umfänglich einer den Zuleitungskanal (42) zur Arbeitskammer (23) für den Rückhub des Schlagkolbens (21) teilweise bildende Ausnehmung ausgeführt ist, wobei die Verbindungskanalteile zur Druckquelle (D) und zur Arbeitskammer (22) für den Schlaghub des Schlagkolbens (21) im wesentlichen jeweils in Axrichtung aus dem Bauelement (1) austreten.

9. Schlaggerät, insbesondere pneumatischer Hammer mit einer Einrichtung nach einem der Ansprüche 1 bis 6, **dadurch gekennzeichnet, daß** diese Umsteuereinrichtung (1) zumindest teilweise durch den mit dem Arbeitszylinder verbundenen, dem Werkzeug gegenüberliegenden Teils des Schlaggerätes gebildet ist.

10. Schlaggerät, insbesondere pneumatischer Hammer mit einer Einrichtung nach einem der Ansprüche 1 bis 9, **dadurch gekennzeichnet, daß** der Zuleitungskanal (42) zur Arbeitskammer (23) für den Rückhub des Schlagkolbens 21 integriert im Schalldämpfer des Schlaggerätes A geführt ist.

## Claims

1. A percussion device, in particular a pneumatic hammer with an arrangement (1) for reversing the pressure stressing of a percussion piston (21) which is movable in a reciprocating manner in a housing or operating cylinder (2) of a percussion device (**A**), in particular a pneumatic hammer, and which cooperates with a tool (3), wherein the operating chambers (22, 23) in the operating cylinder (2) are connectable in an alternating manner to a pressure source by a control means (11) and a valve member receiving the control means (11) and having two sealing seats (12, 13) by way of supply ducts (41, 42) arranged downstream, **characterized in that** the control means (11) is in the form of a sphere.

2. A percussion device, in particular a pneumatic hammer with an arrangement according to Claim 1, **characterized in that** the operative face (121, 131) of the sealing seats (12, 13) is in the form of the generated surface of a circular frustum or a spherical segment, and the diameter of the sealing seats (12, 13) and that of the spherical control means (11) are each dimensioned in such a way that it is possible to form the circular sealing line (14) and the similar contact line of the control means (11) respectively in the sealing seat (12, 13) in a region at a distance of at least 0·02 times the diameter of the control means (11), between - in the axial direction - the upper boundary (141) and the lower boundary (142) of the operative face (131) of the sealing seats (12, 13).

3. A percussion device, in particular a pneumatic hammer with an arrangement according to Claim 1 or 2, **characterized in that** the mean diameter of the sealing seats (12, 13) has a value of from 0·86 to 0·55 times, preferably from 0·82 to 0·68 times, the diameter of the spherical control means (11).

4. A percussion device, in particular a pneumatic hammer with an arrangement according to one of Claims 1 to 3, **characterized in that** in the opened state the surface of the spherical control means (11) and the operative surface of the respective sealing seat in the region of the sealing line (14) [are] at a distance of from at least 0·011 to at most 0·11, preferably from 0·04 to 0·06 times, the diameter of the control means (11).

5. A percussion device, in particular a pneumatic hammer with an arrangement according to one of Claims 1 to 4, **characterized in that** the spherical control means (11) has a weight of less than 7·8 grams, preferably less than 4·9 grams, *per* cubic centimetre of the volume of the sphere.

6. A percussion device, in particular a pneumatic hammer with an arrangement according to one of Claims 1 to 5, **characterized in that** the spherical control means (11) is formed from plastics material.

7. A percussion device, in particular a pneumatic hammer with an arrangement according to one of Claims 1 to 6, **characterized in that** the reversing arrangement (1) is constructed in the form of a separate component and is inserted into the percussion device.

8. A percussion device, in particular a pneumatic hammer with an arrangement according to one of Claims 1 to 7, **characterized in that** the reversing arrangement (1) is constructed in the form of a substantially disc-shaped component with - on the periphery - a recess forming in part the feed duct (42) to the operating chamber (23) for the reverse stroke of the percussion piston (21), wherein the connecting duct parts to the pressure source (**D**) and to the operating chamber (23) for the percussion stroke of the percussion piston (21) issue from the component (1) substantially in the axial direction in each case.

9. A percussion device, in particular a pneumatic hammer with an arrangement according to one of Claims 1 to 6, **characterized in that** the said reversing arrangement (1) is formed at least in part by the part of the percussion device connected to the operating chamber and opposite the tool.

10. A percussion device, in particular a pneumatic hammer with an arrangement according to one of Claims 1 to 9, **characterized in that** the feed duct (42) to the operating chamber (23) for the reverse stroke of the percussion piston 21 is guided in an integrated manner in the sound absorber of the percussion device **A**.

## Revendications

1. Appareil à percussion, notamment marteau pneumatique, avec un dispositif (1) servant à inverser la pression appliquée sur un piston de percussion (21) qui peut effectuer un mouvement de va et vient dans un boîtier ou un cylindre moteur (2) d'un appareil à percussion (A), notamment d'un marteau pneumatique, qui coopère avec un outil (3), les chambres de travail (22, 23) du cylindre moteur (2) pouvant être reliées alternativement à une source de pression au moyen d'un moyen de commande (11) et d'un corps de soupape recevant le moyen de commande (11) et possédant deux sièges d'étanchéité (12, 13) par le biais de canaux d'alimentation (41, 42) auxiliaires, **caractérisé en ce que** le moyen de commande (11) présente la forme d'une sphère.

2. Appareil à percussion, notamment marteau pneumatique, avec un dispositif selon la revendication 1, **caractérisé en ce que** la surface active (121, 131) des sièges d'étanchéité (12, 13) présente la forme de l'enveloppe d'un tronc de cône de révolution ou d'un segment sphérique à deux bases et **en ce que** le diamètre des sièges d'étanchéité (12, 13) et celui du moyen de commande sphérique (11) sont dimensionnés respectivement de façon que la ligne d'étanchéité circulaire (14) ou la ligne de contact similaire du moyen de commande (11) dans le siège d'étanchéité (12, 13) puisse se former dans une zone avec un écartement égal à au moins 0,02 fois le diamètre du moyen de commande (11) entre la limite supérieure (141) et inférieure (142) dans le sens axial de la surface active (131) des sièges d'étanchéité (12, 13).

3. Appareil à percussion, notamment marteau pneumatique, avec un dispositif selon la revendication 1 ou 2, **caractérisé en ce que** le diamètre moyen des sièges d'étanchéité (12, 13) présente une valeur de 0,86 à 0,55 fois, de préférence de 0,82 à 0,68 fois le diamètre du moyen de commande sphérique (11).

4. Appareil à percussion, notamment marteau pneumatique, avec un dispositif selon l'une des revendications 1 à 3, **caractérisé en ce que**, à l'état ouvert, la surface du moyen de commande sphérique (11) et la surface active du siège d'étanchéité concerné présentent dans la zone de la ligne d'étanchéité (14) un écartement de 0,011 fois au minimum à 0,11 fois au maximum, de préférence de 0,04 à 0,06 fois le diamètre du moyen de commande (11).

5. Appareil à percussion, notamment marteau pneumatique, avec un dispositif selon l'une des revendications 1 à 4, **caractérisé en ce que** le moyen de commande sphérique (11) présente une masse de moins de 7,8 grammes, de préférence de moins de 4,9 grammes par centimètre cube de volume sphérique.

6. Appareil à percussion, notamment marteau pneumatique, avec un dispositif selon l'une des revendications 1 à 5, **caractérisé en ce que** le moyen de commande sphérique (11) est réalisé en matière plastique.

7. Appareil à percussion, notamment marteau pneumatique, avec un dispositif selon l'une des revendications 1 à 6, **caractérisé en ce que** ce dispositif d'inversion (1) est réalisé sous la forme d'un composant autonome et utilisé dans l'appareil à percussion.

8. Appareil à percussion, notamment marteau pneumatique, avec un dispositif selon l'une des revendications 1 à 7, **caractérisé en ce que** le dispositif d'inversion (1) est réalisé sous la forme d'un composant sensiblement en forme de disque avec sur sa circonférence un évidement formant en partie le canal d'alimentation (42) de la chambre de travail (23) pour la course de retour du piston de percussion (21), les parties du canal de liaison avec la source de pression (D) et la chambre de travail (22) sortant respectivement du composant (1) dans une direction sensiblement axiale pour la course de percussion du piston de percussion (21).

9. Appareil à percussion, notamment marteau pneumatique, avec un dispositif selon l'une des revendications 1 à 6, **caractérisé en ce que** ce dispositif d'inversion (1) est formé au moins en partie par la partie de l'appareil à percussion qui est reliée au cylindre de travail à l'opposé de l'outil.

10. Appareil à percussion, notamment marteau pneumatique, avec un dispositif selon l'une des revendications 1 à 9, **caractérisé en ce que** le canal d'alimentation (42) de la chambre de travail (23) est guidé de manière intégrée dans le silencieux de l'appareil à percussion A pour la course de retour du piston de percussion (21).
